# EUROPÄISCHE PATENTANMELDUNG

(11) **EP 4 722 099 A1**
(43) Veröffentlichungstag der Anmeldung: **08.04.2026**
(21) Anmeldenummer: 24204610.0
(22) Anmeldetag: 04.10.2024
(51) Int. Cl.: B63H 8/16, B63B 49/00

(54) **KITEBAR ZUM STEUERN EINES KITES**

(71) Anmelder: AOUA Kiteboarding GmbH, 10999 Berlin (DE)
(72) Erfinder: Rudolph, Jan Alexander, 10999 Berlin (DE)
(74) Vertreter: Wunderlich & Heim Patentanwälte PartG mbB

(57) **Zusammenfassung**

Kitebar (1) zum Steuern eines Kites, mit einem stangenartigen Barholm (1a), an dessen Endabschnitten (5a,5b) in einer Axialrichtung Steuerleinen für den zu steuernden Kite befestigt oder zu befestigen sind und an dem ein Display (2) zum Anzeigen von fahrt- und/oder standort- und/oder personenbezogenen Informationen in der Art eines Cockpits fest, vorzugsweise aber ggf. abnehmbar, vorgesehen ist.

## Beschreibung

Eine Bar, auch Kitebar genannt, ist die "Lenkstange" eines Kites und ist primär dafür da, die Lenkbefehle eines Kitesurfers über Leinen, die mit der Kitebar verbunden sind, an den Kite weiterzugeben. Dazu zieht der Kitesurfer an einem Ende der Kitebar und krümmt damit den Kite über den Zug an den an axialen Endabschnitten der Kitebar befestigten Steuerleinen, woraufhin der Kite in diese Richtung fliegt.

Der Begriff "Kite" wird im Rahmen dieser Offenbarung synonym für "Drachen" verwendet, die für die Nutzung und Lenkung des Windantriebs bei bestimmten Sportarten verwendet werden.

Die Kitebar als "Lenkstange" des Kites umfasst einen stangenartigen "Barholm", an dessen Endabschnitten in der Axialrichtung die Steuerleinen für den zu steuernden Kite befestigt oder zu befestigen sind, so dass durch Anziehen und Wegschieben des Barholmes an einer Seite die Position und Flugrichtung des Kites verändert werden können.

Je nach Verwendung bei der jeweiligen Sportart umfasst die Kitebar weitere funktionale Komponenten wie einen sog. "Chickenloop" (eine Verbindung zwischen dem Kite und einem vom Kitesurfer getragenen Trapez), ein "Quick Release" (das dazu dient, die direkte Verbindung zwischen dem Kitesurfer und dem Kite in bestimmten Situationen schnell und sicher zu trennen), und einen "Depowertampen" (der oberhalb des Quick Release angebracht ist, durch eine oder mehrere Aussparung in der Kitebar verläuft und unterhalb eines Adjusters endet - Verschieben der Kitebar entlang dem Depowertampen verändert den Anstellwinkel des Kites zum Wind und damit die entstehende Kraft).

Die vorliegende Erfindung betrifft eine Verbesserung an dem Barholm der Kitebar, so dass die genannten weiteren funktionalen Komponenten zwar vorgesehen, diese aber nach dem Stand der Technik ausgebildet sein können und hier nicht weiter erfindungsspezifisch abgehandelt werden.

Um fahrtbezogene und/oder standortbezogene und/oder personenbezogene Informationen wie beispielsweise Geschwindigkeit, Beschleunigung, Fahrtrichtung oder Kurs, Sprunghöhe, Position, Temperatur, Zeit, Pulsfrequenz u.a. bei einer Fahrt zugänglich zu haben, können Kitesurfer aktuell beispielsweise eine Smartwatch am Handgelenk tragen, welche eine Art kleinen Computer darstellt, der mit entsprechenden Sensoren (Temperatursensor, GPS-Empfänger, Drucksensor, Beschleunigungssensor, Giro-Sensor) ausgestattet bzw. verbunden ist, um die jeweiligen physikalischen Parameter zu erfassen, aufzubereiten, zu berechnen oder zu verknüpfen und die so ermittelten Daten auf einem Display der Smartwatch anzuzeigen. Allerdings ist die Position am Handgelenk nicht gut geeignet, um die Information auch bei der Fahrt abzulesen bzw. löst eine Veränderung der Armstellung, um die Anzeige sehen zu können, ggf. unbeabsichtigte Steuerbewegungen an der Kitebar aus. Auch eine Bedienung ist relativ schwierig, ohne eine unbeabsichtigte Steuerbewegungen auszulösen.

Der Erfindung liegt die Aufgabe zugrunde, eine Kitebar zum Steuern eines Kites in Vorschlag zu bringen, die neben der reinen Steuerfunktion auch weitere Funktionen aufweist.

Zur Lösung bringt die Erfindung eine Kitebar mit den Merkmalen des Patentanspruches 1 in Vorschlag. Bevorzugte Ausgestaltungen sind in den abhängigen Ansprüchen angegeben.

Die Erfindung betrifft demnach insbesondere eine Kitebar zum Steuern eines Kites, mit einem stangenartigen Barholm, an dessen Endabschnitten in einer Axialrichtung Steuerleinen für den zu steuernden Kite befestigt oder zu befestigen sind und an dem ein Display zum Anzeigen von fahrt- und/oder standort- und/oder personenbezogenen Informationen (beispielsweise Geschwindigkeit, Beschleunigung, Fahrtstrecke, Neigungswinkel Fahrtrichtung oder Kurs, Höhe, Position, Temperatur, Uhrzeit, und/oder Pulsfrequenz und/oder daraus abgeleitete Informationen) in der Art eines Cockpits fest, vorzugsweise aber ggf. abnehmbar, vorgesehen ist.

Die Integration des Displays ermöglicht die Darstellung von Informationen und bevorzugt eine Bedienung, im unmittelbaren Sichtbereich des Kitesurfers, wenn dieser die Kitebar - typischerweise beidseitig des Displays - hält und ermöglicht jederzeit ein einfaches Ablesen ohne Veränderung der Armhaltung oder Griffposition und damit ohne die Gefahr eines Kontrollverlusts über den Kite.

Vorzugsweise ist bei der Kitebar ein Gehäuse des Displays daher in einem Mittelbereich des stangenartigen Barholms, vorzugsweise im Bereich einer Längsposition des Barholms in der Axialrichtung, wo ein Depowertampen durch eine Aussparung in dem Barholm hindurchgeführt ist, vorgesehen. Damit wird das Handling und Greifen der Kitebar beidseitig des Displays und eine Bewegung der Kitebar entlang dem Depowertampen nicht beeinträchtigt.

Vorzugsweise besitzt die Kitebar einen integrierten Computer mit Sensoren, der in oder an dem Barholm angeordnet ist, wobei er vorzugsweise in einem/dem Gehäuse des Displays oder in einem Innenraum des Barholms eingebaut ist, und wobei der Computer ausgestaltet ist, um die Daten zur Anzeige auf dem Display zu erfassen, aufzubereiten und zur Anzeige auf dem Display bereitzustellen. Der Computer kann dazu mit den entsprechenden Sensoren (Temperatursensor, GPS-Empfänger, Drucksensor, Beschleunigungssensor, Giro-Sensor) ausgestattet bzw. verbunden sein, um die jeweiligen physikalischen Parameter zu erfassen, zu berechnen oder zu verknüpfen. Die hierfür erforderlichen Sensoren und elektronischen Schaltungen bzw. Softwarefunktionen sind an sich im Stand der Technik bekannt und werden im Rahmen der Erfindung lediglich genutzt, aber im Wesentlichen nicht modifiziert.

Mit der Ausgestaltung mit integriertem Computer ist die Kitebar unabhängig von einem externen Gerät (Computer) und kann die o.g. fahrt- und/oder standort- und/oder personenbezogenen Informationen während der Nutzung selbst erfassen und berechnen. Der Begriff "Computer" wird im Kontext der Offenbarung allgemein verwendet und meint eine Rechen- und Steuereinheit zur Signal- und Datenverarbeitung und zum Betrieb der jeweiligen Funktionen, beispielsweise eine Steuerung eines (später noch beschriebenen) Ladevorgangs von Akkus (Ladereglerfunktion), Ein- und Ausgabe von Befehlseingaben und von Daten (Kommunikationsfunktion) sowie die Ansteuerung des Displays (Anzeigefunktion). Diese Funktionsblöcke können auf einer gemeinsamen Platine oder in ICs integriert oder auf mehreren miteinander kommunizierenden Platinen verteilt sein.

In einer anderen Variante ist der Computer mit den Sensoren nicht in oder an dem Barholm angeordnet, sondern ist vorzugsweise in einem eigenen, vom Kitebar unabhängigen Gehäuse aufgenommen und kann damit außerhalb der Kitebar unabhängig von dieser angeordnet werden (beispielsweise an einer Halterung am Arm des Kitesurfers oder an einem Gürtel oder am Trapez). In jedem Fall ist auch hier der Computer ausgestaltet, um die Daten zur Anzeige auf dem Display zu erfassen und zur Anzeige auf dem Display bereitzustellen und drahtlos (z.B. über WLAN/Bluetooth) zum Display zu übermitteln. Ein Vorteil dieser Variante besteht darin, dass der Computer einfach unabhängig von der Kitebar gehandhabt werden kann, beispielsweise zur Auswertung von Daten und zum Laden von Akkus, und dass mehr Platz für die Funktionen des Computers zur Verfügung steht und eine wasserdichte Abdichtung einfacher zu erreichen ist. Das Display ist in diesem Fall getrennt vom Computer die einzige in der Kitebar integrierte elektronische Funktionseinheit (neben einer Stromversorgung/Energiequelle) und benötigt daher weniger Strom, weil nur ein begrenzter Funktionsumfang zu versorgen ist.

Vorzugsweise kann der Computer ausgestaltet sein, um erfasste Daten in einem Speicher (RAM) abzuspeichern und zum späteren Auslesen für die Zwecke einer Auswertung der Fahrt bereitzustellen und/oder drahtlos zu übermitteln. Die drahtlose Übermittlung von Daten kann in diesem Fall auch eine Notruffunktion umfassen, welche das Aussenden eines Alarmsignals und von Standortdaten (GPS-Koordinaten) beinhaltet.

In einer noch weiteren Variante ist der Computer zur Erfassung und Aufbereitung der Daten selbst nicht Gegenstand der Kitebar sondern es wird ein an sich bekanntes Gerät mit entsprechender Funktion (beispielsweise ein Mobiltelefon/Smartphone, ein GPS-Gerät) dafür genutzt. Hierfür kann es genügen, dass das Display der Kitebar lediglich mit einem begrenzten Funktionsumfang ausgestaltet ist, um Daten zur Anzeige auf dem Display von diesem externen Computer drahtlos (z. B. über WLAN/Bluetooth oder andere Protokolle) zu empfangen und darzustellen. In dieser Variante kann die Kitebar kostengünstig konfiguriert werden und, aufgrund des geringeren Umfangs an elektronischen Komponenten, auch mit einer kleineren Energiequelle versorgt werden. Die Kitebar fungiert hierbei also wie ein externes Display bzw. als externe Ausgabeeinheit und kann eine elektronische Schaltung bzw. Funktion beinhalten, die entsprechend den dafür bekannten Protokollen angesteuert werden kann.

Die Kitebar kann eine integrierte Energiequelle für das Display bzw. dessen elektronische Schaltung und, sofern vorhanden, den Computer, vorzugsweise in der Form eines aufladbaren Akkus aufweisen, der im Inneren des Barholms aufgenommen ist. Dadurch kann der Akku und ggf. die zum Laden erforderliche Elektronik wasser-, staub- und stoßgeschützt untergebracht sein, ohne die Baugröße der Kitebar zu vergrößern.

Zur einfacheren Montage und Wartung kann die Energiequelle (der Akku) und vorzugsweise, sofern vorhanden, der Computer auf einem entnehmbaren, schlittenartigen Montageträger in einem/dem Innenraum des Barholms angeordnet sein. In dieser Ausgestaltung kann der Akku (und ggf. der Computer) als Einheit vormontiert und als ein solches Modul in den Innenraum des Barholms eingeschoben und zur Wartung wieder als Einheit entnommen werden. Der Montageträger kann auch die passenden Abmessungen, Abstandhalter und/oder ggf. Dämpfungselemente aufweisen, um eine sichere form- und/oder reibschlüssige Fixierung der Einheit im Inneren sicherzustellen.

Die Energiequelle (der Akku) kann über eine an dem Barholm oder einem Endstück desselben vorgesehenen Steckverbinder und/oder über an dem Barholm angebrachte Solarzellen und/oder kontaktlos induktiv über eine in dem Barholm angeordnete Spule aufladbar gestaltet sein. Alle drei Varianten des Aufladens sind an sich bekannt, wobei die Aufladung über Solarzellen eine autarke Nutzung ermöglichen kann, die Variante des induktiven Ladens eine einfachere Abdichtung des Innenraums gegenüber Wasser ermöglicht, und die Variante des Steckverbinders, der vorzugsweise nach dem USB-C Standard ausgeführt ist, die technisch einfachste Lösung darstellt, aber eine wasserdichte Abdichtung des Steckverbinders erfordert.

Dafür kann der Steckverbinder insbesondere mit einer zur Freigabe des Steckverbinders selektiv zu öffnenden Abdeckung, vorzugsweise durch Verschwenken um ein Scharnier, wasserdicht verschlossen sein.

Vorzugsweise ist der Barholm der Kitebar unterteilt bzw. unterteilbar in zumindest ein Mittelteil, das einen/den Mittelbereich des stangenartigen Barholms mit dem Display enthält, und zumindest ein/das Endstück, vorzugsweise zwei Endstücke, in einer Axialrichtung des Barholms, wobei das Mittelteil und das Endstück oder die Endstücke wasserdicht bezüglich einem/dem Innenraum im Barholm, vorzugsweise lösbar, miteinander verbunden sind, um Zugang zu dem Innenraum zu erlangen. Die Unterteilung erleichtert den Einbau der Komponenten wie der Energiequelle und des Computers. Außerdem eröffnet die Unterteilung die Möglichkeit, unterschiedliche Breiten der Kitebar zu realisieren, indem zwischen den Endstücken und dem Mittelteil symmetrisch rohrartige Zwischenstücke unterschiedlicher Länge montiert werden. Alternativ kann der Barholm auch (aus-)gegossen werden, wobei die Komponenten entsprechend dicht umschlossen sind,

Das Display kann über eine mit einem/dem Gehäuse lösbar und wasserdicht verbundene und zumindest teilweise transparente Abdeckung von außen zugänglich sein. Dadurch kann der Zugang zum Display, beispielsweise für die Montage und ggf. Wartung einfach hergestellt werden.

In weiteren bevorzugten Ausgestaltungen kann die Kitebar Eingabemittel zur Steuerung der Displayanzeige und/oder, sofern vorhanden, des Computers, an der Kitebar aufweisen. Vorzugsweise sind solche Eingabemittel im Bereich des Displays angeordnet, so dass sie das Greifen mit den Händen nicht stören und mit den Daumen betätigt werden können. Weiter vorzugsweise können die Eingabemittel in der Form eines berührungsempfindlichen Displays ausgestaltet sein, wobei aber auch ein oder mehrere wasser-gedichtete Taster oder Schalter, ggf. in Verbindung mit einer seriellen Durchschaltung durch eine Folge von Menüvarianten zur Reduzierung der Anzahl der Taster auf beispielsweise einen möglich ist.

Schließlich kann an der Kitebar auch ein Ausgabemittel zur akustischen Ausgabe (ein Schallwandler) von Information, die zur visuellen Darstellung auf dem Display vorhanden ist, vorgesehen sein, vorzugsweise im Bereich des Displays, und/oder ein Ausgabemittel zur drahtlosen Ausgabe eines Ausgabesignals (z. B. WLAN/Bluetooth) zur Wiedergabe mittels eines externen Ohrhörers. Mit dieser Variante können beispielsweise Informationen, die auch Instruktionen für bestimmte Fahrmanöver oder Warnsignale, wenn bei einer Fahrt bestimmte fahrt- und/oder standort- und/oder personenbezogene Daten vorgegebene Grenzwerte überschreiten, umfassen können, zusätzlich zur visuellen Darstellung an den Kitesurfer übermittelt werden, ohne dass dieser die Hände von der Kitebar nehmen muss.

Ferner kann der Barholm der Kitebar in an sich bekannter Weise mit einer EVA-Ummantelung versehen sein, um den Grip zu verbessern und um eine zusätzliche Abdichtung von Verbindungsstellen, insbesondere bei einer Unterteilung der Kitebar in mehrere Segmente (z. B. Mittelbereich und Endstücke und ggf. Zwischenstücke) gegenüber Wasser zu erreichen, wobei sich die EVA-Ummantelung vorzugsweise auch über zumindest einen Teilbereich eines/des Gehäuses des Displays erstreckt, so dass das Risiko des Eindringens von Wasser auch dort weiter verringert ist.

Im Folgenden wird die Erfindung anhand einer beispielhaften Ausführungsform mit Bezug auf die Zeichnung näher erläutert. Darin zeigen:
Fig. 1 eine Seitenansicht einer Kitebar gemäß einer beispielhaften Ausführungsform, wobei lediglich der Barholm dargestellt ist und weitere Komponenten weggelassen sind;
Fig. 2 eine auseinandergezogene Darstellung der Komponenten der Kitebar von Fig. 1 in der Seitenansicht, wobei die rohrförmigen Zwischenstücke weggelassen sind;
Fig. 3 eine auseinandergezogene Darstellung der Komponenten der Kitebar von Fig. 2 in der Aufsicht, wobei die rohrförmigen Zwischenstücke auch hier weggelassen sind; und
Fig. 4 eine Ansicht von außen auf ein Endstück der Kitebar, an dem ein USB-C Steckverbinder als Ladeanschluss vorgesehen ist (links in einer zugänglichen Position und rechts durch einen Abdeckung verschlossen).

Die in der Zeichnung dargestellte beispielhafte Kitebar 1 zum Steuern eines Kites besitzt einen stangenartigen Barholm 1a, an dessen Endabschnitten 5a,5b in einer Axialrichtung in an sich bekannter Weise Steuerleinen für den zu steuernden Kite befestigt oder zu befestigen sind.

Erfindungsgemäß ist an dem Barholm 1a der Kitebar 1 ein digitales Display 2 zum Anzeigen von fahrt- und/oder standort- und/oder personenbezogenen Informationen in der Art eines Cockpits fest vorgesehen bzw. angebaut. Die an dem Display anzuzeigenden Daten während der Ausübung des Kitesurfsports können beispielsweise Geschwindigkeit, Beschleunigung, Fahrtstrecke, Neigungswinkel Fahrtrichtung oder Kurs, Höhe (Sprunghöhe), Position (GPS-Koordinaten), Temperatur, Uhrzeit, und/oder Pulsfrequenz sowie daraus abgeleitete Daten sein, wobei diese Aufzählung einerseits nicht abschließend ist und andererseits auch beliebige Kombination dieser Daten bzw. Informationen möglich sind. Das Display kann dazu, wie es an sich bekannt ist, in Datenfelder segmentiert sein, wobei sowohl die Anordnung und Größe der Datenfelder und die Zuordnung der Daten zu den Datenfeldern üblicherweise über Software konfigurierbar ist. Es ist auch möglich, mehrere Ebenen zu definieren, die durch Betätigung eines Eingabemittels durchgeschaltet und ausgewählt werden können.

Während das Display 2 bzw. ein Gehäuse 7 desselben in jedem Fall fest an dem Barholm 1a angebracht ist, kann es auch mit oder ohne Werkzeug abnehmbar vorgesehen sein.

Das Gehäuse 7 des Displays 2 ist in einem Mittelbereich des stangenartigen Barholms 1a, vorzugsweise im Bereich einer Längsposition des Barholms 1a in der Axialrichtung, wo ein (nicht gezeigter) Depowertampen (eine Leine) durch eine Aussparung 3 in dem Barholm 1a hindurchgeführt ist, vorgesehen. Während diese symmetrische Anordnung wie bei der gezeigten Ausführungsform bevorzugt ist, da es das beidseitige Greifen des Barholms 1a nicht beeinträchtigt, ist der Begriff "Bereich einer Längsposition" nicht auf eine symmetrische, mittige Position beschränkt und das Display kann auch aus der Mitte versetzt angeordnet sein.

Die zur Anzeige auf dem Display 2 vorgesehenen Daten werden durch einen Computer bereitgestellt, der mit entsprechenden Sensoren (Temperatursensor, GPS-Empfänger, Drucksensor, Beschleunigungssensor, Giro-Sensor) ausgestattet bzw. verbunden sein kann, um die jeweiligen physikalischen Parameter zu erfassen, zu berechnen oder zu verknüpfen und für die Darstellung auf dem Display 2 bereitzustellen. Der Begriff "Computer" wird im Kontext der Offenbarung allgemein verwendet und meint eine Rechen- und Steuereinheit zur Signal- und Datenverarbeitung und zum Betrieb der jeweiligen Funktionen, beispielsweise eine Steuerung eines (später noch beschriebenen) Ladevorgangs von Akkus (Ladereglerfunktion), Ein- und Ausgabe von Befehlseingaben und von Daten (Kommunikationsfunktion) sowie die Ansteuerung des Displays.

Der Computer kann ferner ausgestaltet sein, um erfasste Daten temporär in einem Memory (ROM) abzuspeichern, ggf. in Verbindung mit einer Zuordnung zu manuell bestimmten Messpunkten, und zum Auslesen bereitzustellen und/oder drahtlos zu übermitteln. Die vom Computer nach außen übermittelte Information kann auch eine Notruffunktion umfassen, bei der automatisch oder manuell ausgelöst ein Alarmsignal und GPS-Koordinaten drahtlos an Rettungsstellen übertragen werden. Die Übertragung dieser Daten über weitere Strecken kann über eine integrierte Mobilfunk Funktion direkt oder indirekt über eine Kurzstreckenübertragung (WLAN/Bluetooth) zu einem Smartphone in unmittelbarer Nähe und Weiterleitung über das Mobilfunk Netz durch selbiges erfolgen. Die Übertragung kann auch per direkter Übertragung an die Rettungsstellen mittels Bodenwellen / LoRa (ISM /SRD - Band) erfolgen.

Mit der installierten Sensorik und ggf. der Erweiterung um einen Hall-Sensor am Quick-Release, kann die genaue Position des Bar-Holms (Winkel & Bar-Weg) gemessen werden. Dies bietet zukünftig die Möglichkeit der Erweiterung um weitere Funktionen, die der Verbesserung der sportlichen Leistung dienen:
- Anzeige des maximalen Lenkwinkels
- Nutzung des maximalen Banivegs
- Auswertung des Lenkverhaltens in der App, um Bewegungsabläufe zu optimieren beispielsweise zum Erlernen des Sports oder von speziellen Manövern

In einer möglichen Erweiterung können Vibrationserzeuger im rechten und linken Barholm vorgesehen sein, beispielsweise um von Lehrern oder Profis vorab abgespeicherte Lenkbewegungen an den Benutzer durch Vibrationssignale an der jeweiligen Hand zu vermitteln.

Diese Funktionsblöcke des Computers können wie im Ausführungsbeispiel auf einer gemeinsamen Platine 9 oder in einem oder mehreren ICs integriert oder auf mehreren miteinander kommunizierenden Platinen verteilt sein. Auch die o.g. Sensoren können auf der Hauptplatine integriert oder in Sub-Platinen angeordnet sein.

Der Computer kann in oder an dem Barholm 1a angeordnet sein, wobei er in dieser Variante vorzugsweise in einem/dem Gehäuse 7 des Displays oder in einem Innenraum des Barholms 1a eingebaut sein kann. In einer anderen Variante ist der Computer außerhalb der Kitebar 1 anzuordnen, vorzugsweise in einem eigenen, vom Kitebar 1 unabhängigen Gehäuse, und ist auch ausgestaltet, um die Daten zur Anzeige auf dem Display 2 zu erfassen und zur Anzeige auf dem Display 2 bereitzustellen und drahtlos (z. B. über WLAN/Bluetooth) zum Display 2 zu übermitteln. In dieser Variante sind auf der Platine 9 nur die zum Betrieb des Displays und zum Datenempfang erforderlichen Funktionen sowie die Funktion zum Laden einer später noch beschriebenen Energiequelle 11 (Ladereglerfunktion) nötig. Diese Variante kann auch in der Weise realisiert sein, dass selbst der Computer zur Bereitstellung der anzuzeigenden Daten nicht Teil des Kitebar-Systems ist, sondern ein an sich bekanntes Gerät wie ein Smartphone oder GPS-Computer ist, während die Kitebar mit dem Display ausgestaltet ist, um Daten zur Anzeige auf dem Display 2 von einem solchen externen Computer wie ein externes Display drahtlos in einem standardisierten Protokoll (z.B. über WLAN/Bluetooth) zu empfangen und darzustellen.

Die Kitebar 1 umfasst sodann die Energiequelle 11 für das Display 2 und, sofern vorhanden, den Computer (die Platine 9), vorzugsweise in der Form eines aufladbaren Akkus (beispielsweise in der Form eines Lithium-Ionen Akkus), der im Inneren des Barholms 1a aufgenommen ist. Die Energiequelle 11 ist über ein Kabel mit der Hauptplatine 9 verbunden, wobei sich eine Ladereglerfunktion auf der Platine 9 oder im Bereich der Energiequelle 11 befinden kann. Die jeweiligen Verbindungskabel sind in der Zeichnung nicht dargestellt.

Bei der als Beispiel in Fig. 2/3 gezeigten Kitebar 1 ist der Barholm 1a in mehrere Segmente unterteilt und umfasst ein Mittelteil 8, das den Mittelbereich des stangenartigen Barholms 1a mit dem Display 2 enthält, und zwei Endstücke 4a,4b an den entgegengesetzten Enden in einer Axialrichtung des Barholms 1a. Das Mittelteil 8 und die Endstücke 4a,4b sind wasserdicht bezüglich einem Innenraum im Barholm 1a, vorzugsweise lösbar, miteinander verbunden, um Zugang zu dem Innenraum zu erlangen. Bei dem Beispiel sind für die Verbindung von Endteilen 4a,4b und Mittelteil 8 rundrohrförmige Zwischenstücke 6a,6b vorgesehen, die in Fig. 1 gezeigt sind, aber in der Darstellung der Fig. 2 und 3 weggelassen sind.

Diese rundrohrförmigen Zwischenstücke 6a,6b, die hier als die eigentlichen Griffholme der Kitebar 1 dienen, sind beispielsweise als Carbon oder Aluminiumrohre ausgeführt und auf passende Rohrstutzen 4c,4d an den Endstücken 4a,4b und auf Rohrstutzen 8c,8d an den entgegengesetzten Seiten des Mittelteils 8, die jeweils einen dem Innendurchmesser der Zwischenstücke mit Passung entsprechende Außendurchmesser haben, aufgesteckt und daran mechanisch gesichert, beispielsweise über Splinte oder Schrauben, die sich durch fluchtende Bohrungen 4e,4f bzw. 8e,8f erstrecken. Alternativ kann auch eine Schraubverbindung oder eine Klebeverbindung verwendet werden oder die Endstücke 4a,4b und das Mittelteil 8 können ggf. direkt ohne die Verwendung der Zwischenstücke miteinander verbunden werden, wenn daran rohrartige Abschnitte in der passenden Länge als Griffholme zur Bildung des Barholms 1a in der gewünschten Breite angeformt sind.

Bei dem Ausführungsbeispiel ist die Hauptplatine 9 (Computer) als zentrales Steuerelement im linken Barholm positioniert. Die Hauptplatine 9 wird gehalten durch eine Steckvorrichtung im Rohrstutzen 8c des Mittelteils 8. In dem Mittelteil 8 ist zentral das Display 2 montiert, indem es in eine vertiefte Aufnahme 2a des Gehäuses 7 eingesetzt ist und durch eine von außen aufgesetzte und mit dem Mittelteil 8 verschraubte Abdeckung 2b umlaufend gedichtet fixiert ist. Zumindest der Bereich der Abdeckung 2b, die das Display 2 abdeckt, ist transparent, wobei ein umgebender Rand opak sein kann. Das Display 2 sitzt also zentral im Mittelteil 8 vor der Leinendurchführung 3 und befindet sich bei Verwendung der Kitebar direkt vor dem Kitesurfer zwischen dessen Händen.

Das Display 2 ist durch Kabel mit der Hauptplatine 9 verbunden. Die Kabeldurchführung von der vertieften Aufnahme 2a in den Innenraum des Mittelteils 8 bzw. des Rohrstutzens 8c ist in Form einer Schlitzfräsung oder einer Bohrung realisiert. In dieser Kabeldurchführung befindet sich eine (nicht gezeigte) Dichtung.

Die Energiequelle 11 (der Akku) ist im Beispiel auf einem entnehmbaren, schlittenartigen Montageträger 10 angeordnet, der so dimensioniert bzw. geformt ist, dass er zur Montage passend in den Innenraum des Barholms 1a (hier des Zwischenstücks 6a) eingeschoben und darin kraftschlüssig angeordnet und gehalten werden kann. Von der Hauptplatine 9 besteht eine Kabelverbindung zu den Batteriekontakten in dem Montageträger 10 des Akkus. Es ist auch denkbar, die Hauptplatine 9 (den Computer) ebenfalls an dem schlittenartigen Montageträger 10 anzuordnen und diesen mit dem Akku als Einheit modular in den Barholm 1a einzusetzen. Bei dem Beispiel befinden sich alle Funktionskomponenten des Computers und der Energiequelle auf der linken Seite des Barholms 1a und der Innenraum an der rechten Seite ist ungenutzt. Es ist aber auch denkbar, die Komponenten auf beide Seiten zu verteilen, um einen gewissen Massenausgleich und eine symmetrische Masseverteilung zu erreichen. Diese kann aber auch durch ein Ausgleichsgewicht erreicht werden.

Die Energiequelle 11 ist über eine Kabelverbindung von einem Laderegler auf der Hauptplatine 9 mit einem an dem Barholm 1a oder - wie gezeigt - an dem Endstück 4a vorgesehenen Steckverbinder 12 elektrisch verbunden und aufladbar. Dieser Steckverbinder 12 ist vorzugsweise ein Ladeanschluss nach dem USB-C Standard und ist am äußeren stirnseitigen Ende des Endstücks 4a montiert, wie in Fig. 4 gezeigt ist. Dieser als Ladeanschluss dienende Steckverbinder 12 ist mit einer zur Freigabe des Steckverbinders 12 selektiv zu öffnenden Abdeckung 13 wasserdicht verschlossen, indem der Steckverbinder 12 von einem als Dichtung dienenden O-Ring 14 in einer Vertiefung umgeben ist, gegen die die Abdeckung 13 im geschlossenen Zustand vorgespannt und umlaufend dicht anliegt. Die Abdeckung 13 ist beispielsweise durch Verschwenken um ein Scharnier bewegbar am Endstück 4a gelagert und durch eine von Hand zu lösende Verriegelung 15 oder eine Verschlussschraube in der geschlossenen Stellung gesichert.

Durch entsprechende Verdrahtung mit dem Computer und Belegung der Kontakte des USB-C Steckverbinders 12 kann dieser nicht nur zum Laden der Energiequelle 11, sondern auch zum Austausch von Daten mit dem Computer, beispielsweise zum Aufspielen von Programmen und Updates sowie zum Auslesen von gespeicherten, aufgezeichneten Daten verwendet werden.

Die Kitebar kann in weiteren Funktionserweiterungen ferner (nicht gezeigte) Eingabemittel zur Steuerung der Displayanzeige und/oder, sofern vorhanden, des Computers 9 aufweisen, wobei diese vorzugsweise zur besseren Zugänglichkeit und der Möglichkeit der Bedienung während des Einsatzes ohne Umgreifen im Bereich des Displays 2 angeordnet sind. Eine besonders bevorzugte Ausgestaltung solcher Eingabemittel stellt ein berührungsempfindliches Display 2 dar.

Schließlich kann die Kitebar in noch weiteren Funktionserweiterungen auch ein (nicht gezeigtes) Ausgabemittel zur akustischen Ausgabe von Information (Sprachausgabe), die zur visuellen Darstellung auf dem Display 2 vorhanden ist, aufweisen, vorzugsweise ebenfalls im Bereich des Displays 2 bzw. in dem Gehäuse 7 desselben in der Form eines Schallwandlers und/oder als Ausgabemittel für ein drahtloses Ausgabesignal (z. B. WLAN/Bluetooth) zur Wiedergabe mittels eines externen Ohrhörers.

Der Barholm 1a kann ferner mit einer EVA-Ummantelung versehen sein, die sich vorzugsweise auch über die Verbindungsstellen zwischen den Zwischenstücken 6a,6b und den Endstücken 4a,4b bzw. dem Mittelteil 8 und weiter vorzugsweise zumindest über einen Teilbereich des Gehäuses 7 des Displays 2 erstreckt, um den Grip am Barholm und eine Abdichtung gegenüber Wasser zu verbessern.

## Patentansprüche

1. Kitebar (1) zum Steuern eines Kites, mit
einem stangenartigen Barholm (1a), an dessen Endabschnitten (5a,5b) in einer Axialrichtung Steuerleinen für den zu steuernden Kite befestigt oder zu befestigen sind und an dem ein Display (2) zum Anzeigen von fahrt- und/oder standort- und/oder personenbezogenen Informationen in der Art eines Cockpits fest, vorzugsweise aber ggf. abnehmbar, vorgesehen ist.

2. Kitebar (1) nach Anspruch 1, wobei
ein Gehäuse (7) des Displays (2) in einem Mittelbereich des stangenartigen Barholms (1a), vorzugsweise im Bereich einer Längsposition des Barholms (1a) in der Axialrichtung, wo ein Depowertampen durch eine Aussparung (3) in dem Barholm (1a) hindurchgeführt ist, vorgesehen ist.

3. Kitebar (1) nach Anspruch 1 oder 2, mit
einem Computer (9) mit Sensoren, der in oder an dem Barholm (1a) angeordnet ist, wobei er vorzugsweise in einem/dem Gehäuse (7) des Displays oder in einem Innenraum des Barholms (1a) eingebaut ist, und der ausgestaltet ist, um die Daten zur Anzeige auf dem Display (2) zu erfassen und zur Anzeige auf dem Display (2) bereitzustellen.

4. Kitebar (1) nach Anspruch 1 oder 2, mit
einem Computer mit Sensoren, der außerhalb der Kitebar (1) anzuordnen ist, vorzugsweise in einem eigenen, vom Kitebar (1) unabhängigen Gehäuse, und der ausgestaltet ist, um die Daten zur Anzeige auf dem Display (2) zu erfassen und zur Anzeige auf dem Display (2) bereitzustellen und drahtlos (WLAN/Bluetooth) zum Display (2) zu übermitteln.

5. Kitebar (1) nach Anspruch 3 oder 4, wobei
der Computer (9) ausgestaltet ist, um erfasste Daten abzuspeichern und zum Auslesen bereitzustellen und/oder drahtlos zu übermitteln, einschließlich vorzugsweise einer Notruffunktion.

6. Kitebar (1) nach Anspruch 1 oder 2, wobei
das Display (2) ausgestaltet ist, um Daten zur Anzeige auf dem Display (2) von einem externen Computer, drahtlos zu empfangen.

7. Kitebar (1) nach einem der Ansprüche 1 bis 6, wobei
eine Energiequelle (11) für das Display (2) und, sofern vorhanden, den Computer (9), vorzugsweise in der Form eines aufladbaren Akkus im Inneren des Barholms (1a) aufgenommen ist.

8. Kitebar (1) nach Anspruch 7, wobei
die Energiequelle (11) und vorzugsweise, sofern vorhanden, der Computer (9) auf einem entnehmbaren (schlittenartigen) Montageträger (10) in einem/dem Innenraum des Barholms (1a) angeordnet ist/sind.

9. Kitebar (1) nach Anspruch 7 oder 8, wobei
die Energiequelle (11) über eine an dem Barholm (1a) oder einem Endstück (4a) desselben vorgesehenen Steckverbinder (12) und/oder über an dem Barholm (1a) angebrachte Solarzellen und/oder kontaktlos induktiv über eine in dem Barholm (1a) angeordnete Spule aufladbar ist.

10. Kitebar (1) nach Anspruch 9, wobei
wobei der Steckverbinder (12) mit einer zur Freigabe des Steckverbinders (12) selektiv zu öffnenden Abdeckung (13), vorzugsweise durch Verschwenken um ein Scharnier, wasserdicht verschlossen ist.

11. Kitebar (1) nach einem der Ansprüche 1 bis 10, wobei
der Barholm (1a) unterteilt ist in zumindest ein Mittelteil (8), das einen/den Mittelbereich des stangenartigen Barholms (1a) mit dem Display (2) enthält, und zumindest ein/das Endstück (4a), vorzugsweise zwei Endstücke (4a,4b), in einer Axialrichtung des Barholms (1a), wobei das Mittelteil (8) und das Endstück (4a) oder die Endstücke (4a,4b) wasserdicht bezüglich einem/dem Innenraum im Barholm (1a), vorzugsweise lösbar, miteinander verbunden sind, um Zugang zu dem Innenraum zu erlangen.

12. Kitebar (1) nach einem der Ansprüche 1 bis 11, wobei
das Display (2) über eine mit einem/dem Gehäuse (7) lösbar und wasserdicht verbundene und zumindest teilweise transparente Abdeckung (2b) von außen zugänglich ist.

13. Kitebar (1) nach einem der Ansprüche 1 bis 12, wobei
Eingabemittel zur Steuerung der Displayanzeige und/oder, sofern vorhanden, des Computers (9), an der Kitebar (1) vorgesehen sind, vorzugsweise im Bereich des Displays (2) und weiter vorzugsweise in der Form eines berührungsempfindlichen Displays.

14. Kitebar (1) nach einem der Ansprüche 1 bis 13, wobei
ein Ausgabemittel zur akustischen Ausgabe von Information, die zur visuellen Darstellung auf dem Display (2) vorhanden ist, an der Kitebar vorgesehen ist, vorzugsweise im Bereich des Displays (2), und/oder ein Ausgabemittel für ein Ausgabesignal zur Wiedergabe mittels eines externen Ohrhörers.

15. Kitebar (1) nach einem der Ansprüche 1 bis 14, wobei
der Barholm (1a) mit einer EVA-Ummantelung versehen ist, die sich vorzugsweise auch über zumindest einen Teilbereich eines/des Gehäuses (7) des Displays erstreckt.
